# EUROPÄISCHE PATENTSCHRIFT

(11) **EP 0 231 424 B1**
(45) Veröffentlichungstag und Bekanntmachung des Hinweises auf die Patenterteilung: **16.08.1990**
(21) Anmeldenummer: 86107551.3
(22) Anmeldetag: 03.06.1986
(51) Int. Cl.: F24B 5/02, F24B 7/04

(54) **Warmluftofen für feste Brennstoffe**
Air heating stove for solid fuel
Poêle à chauffage d'air pour combustibles solides

(30) Priorität: 25.01.1986 DE 3602285
(43) Veröffentlichungstag der Anmeldung: 12.08.1987
(73) Patentinhaber: Energetec Gesellschaft für Energietechnik mbH, D-3000 Hannover 61 (DE)
(72) Erfinder: Knöfler, Erhard, D-3000 Hanover 71 (DE); Schrader, Karl-Heinz, D-3004 Isernhagen NB (DE); Ullmer, Werner, CH-3625 Heiligenschwendi (CH)
(74) Vertreter: Patentanwälte Dipl.-Ing. Bodo Thielking Dipl.-Ing. Otto Elbertzhagen

(56) Entgegenhaltungen:
- BE-A- 896 937
- DE-A- 2 917 125
- DE-A- 3 140 498
- FR-A- 1 275 959
- US-A- 4 320 737

## Beschreibung

Die Erfindung bezieht sich auf einen Warmluftofen für feste Brennstoffe der im Gattungsbegriff des Patentanspruchs 1 näher bezeichneten Art.

Solche Warmluftöfen sind durch die DE-A 29 17 125 bekannt. Sie besitzen im Bereich der Feuertür eine verstellbare Öffnung zum Einlaß von primärer Verbrennungsluft, die mit den Rauchgasen durch die Brennkammer hindurch unter Umlenkung durch eine die Umlenkvorrichtung bildende Platte nach vorne hin über die Oberseite der Umlenkplatte nach hinten weg zum Rauchgasabzug zieht. Zwar steht somit innerhalb der Brennkammer eine ausreichend lange Rauchgasführung zur Verfügung, dennoch hat sich gezeigt, daß durch Einspeisung von sekundärer Verbrennungsluft der Verbrennungsvorgang verbessert, der Wirkungsgrad des Ofens somit gesteigert und die Abgase von Rußanteilen entlastet werden können.

Es ist zwar an sich bekannt, bei Öfen für feste Brennstoffe durch Sekundärlufteinleitung den Verbrennungsvorgang zu optimieren. Warmluftöfen der gattungsgemäßen Art sind jedoch als Konvektionsöfen besonderen Gesetzen unterworfen, bei denen die Rauchgasführung auf den Wärmeentzug durch die durch die Rohrbögen des Brennkammermantels hindurchströmende Konvektionsluft abgestimmt sein muß.

Aus der DE-A1 31 40 498 ist ferner ein Heizofen mit Sekundärluftzufuhr bekannt, der innerhalb der Brennkammer ein Umlenkblech und eine darüber den oberen Teil der Brennkammer durchquerende Rohrleitung hat, die den Düsenstock für die in eine Mischzone der Brennkammer einzuleitende Sekundärluft bildet. Diese kurze Rohrleitung hat seitlich außen am Ofen Einlaßöffnungen, über welche die Sekundärluft relativ kalt angesaugt wird. Die Einspeisung kalter Sekundärluft behindert jedoch die Nachverbrennung der Rauchgase, was für eine Herabsetzung der Emissionswerte des Ofens nachteilig ist. Es liegt daher der Erfindung die Aufgabe zugrunde, einen Warmluftofen der gattungsgemäßen Art dadurch zu verbessern, daß sekundäre Verbrennungsluft an einer geeigneten Stelle sowie vorgewärmt in die Rauchgasführung eingeleitet wird, um eine optimale Verbrennung mit hoher Energieausbeute sicherzustellen.

Der besondere Vorteil eines erfindungsgemäßen Warmluftofens für feste Brennstoffe liegt darin, daß die die Sekundärluft einleitenden Düsen dort in der Rauchgasführung angeordnet sind, wo einerseits der Verbrennungsvorgang bereits an Sauerstoffmangel leidet und andererseits noch innerhalb des Bestreichungsbereichs der den Brennkammermantel bildenden Rohrbögen vor dem Rauchabzug der Verbrennungsvorgang soweit abgeschlossen ist, daß die zusätzliche Wärmeausbeute von den Rohrbögen über die darin strömende Konvektionsluft abgenommen werden kann und ferner die Sekundärluft als vorgewärmte Luft aus dem Innern der Rohrbögen entnommen wird.

Weitere vorteilhafte Ausgestaltungsmerkmale der Erfindung ergeben sich aus den Unteransprüchen.

Die Erfindung wird nachfolgend anhand der Zeichnung an einem Ausführungsbeispiel noch näher erläutert.

Dabei zeigen:
Fig. 1 eine perspektivische, aufgeschnittene Darstellung eines Warmluftofens .mit Sekundärluft einspeisenden Düsen, nach dem Stand der Technik.
Fig. 2 einen schematischen Querschnitt durch einen ähnlich der Fig. 1 aufgebauten Ofen, jedoch mit einem erfindungsgemäß geänderten Düsenstock für die Sekundärluftdüsen.

In der Gesamtdarstellung eines Warmluftofens nach Fig. 1 erkennt man eine zentrale Brennkammer 1, die im wesentlichen von einem Hohlzylinder umgeben wird, dessen Achse horizontal liegt. Der Mantel der Brennkammer 1 wird teilweise durch Rohrbögen 2 gebildet, die in Axialrichtung des Ofens deckungsgleich hintereinander liegen und die Brennkammer 1 abwechselnd von der rechten und von der linken Seite her jeweils über den halben Umfang von unten nach oben bzw. umgekehrt umschlingen. Der Abstand zwischen den Rohrbögen 2 auf der jeweils einem Rohrbogen 2 gegenüberliegenden Seite wird durch zwischengesetzte Wandabschnitte 7 geschlossen, die in gleicher Weise wie die Rohrbögen 2 gekrümmt sind. Schräg nach unten mit einem geringen Neigungswinkel gegenüber der Horizontalen schließen an die Rohrbögen 2 zu beiden Seiten tangential fortgeführte Verlängerungen 4 mit Lufteinlaßöffnungen 5 an, und entsprechend dazu finden sich an den Oberenden der Rohrbögen 2 seitlich nach oben schräg vorstehende Verlängerungen 3 mit je einer endseitigen Luftaustrittsöffnung 6. Beim Betrieb des Ofens strömt aufgrund von Konvektion innerhalb der Rohrbögen 2 Luft, die an den unteren Eintrittsöffnungen 5 kalt eintritt und an den oberen Austrittsöffnungen 6 erwärmt austritt. Die vordere Begrenzung der Brennkammer 1 bildet eine Stirnwand 8 mit einer Feuertür 9, in die ein verstellbarer Einlaß 10 für primäre Verbrennungsluft eingesetzt ist.

Der rückwärtige Abschluß der Brennkammer 1 wird durch eine der vorderen Stirnwand 8 gegenüberliegende hintere Stirnwand 11 gebildet, die an ihrer Oberseite einen Rauchgasabzug 12 hat. Darunter ist an die Innenseite der hinteren Stirnwand 11 eine Umlenkvorrichtung 13 in Gestalt einer Platte angesetzt, die beidseits an die Rohrbögen 2 und die Zwischenwandungen 7 dicht anschließt. Sie reicht nach vorne nicht ganz bis an die vordere Stirnwand 8 heran, um mit ihrer freiliegenden Vorderkante 15 eine Überleitungsöffnung 16 für die Rauch- und Verbrennungsgase zu bilden, die somit unterhalb der Umlenkplatte 13 aus dem rückwärtigen Bereich der Brennkammer 1 wieder nach vorne hin umgelenkt und dann über die Oberseite der Umlenkplatte 13 hinweg zum Rauchgasabzug 12 hingeleitet werden. Um eine gute Verwirbelung der Rauch- und Verbrennungsgase zu erreichen, sitzt an der Vorderkante 15 der Umlenkplatte 13 ein Abweisersteg 14, der nach oben vorsteht und an seiner zur vorderen Stirnwand 8 der Brennkammer 1 hin gelegenen Seite konkav gewölbt ist. Er läuft einerseits an der Vorderkante 15 der Umlenkplatte 13 tangential in die Horizontalrichtung und mit seiner freiliegenden Oberkante etwa tangential in die Vertikalrichtung aus.

Wie die Fig. 1 weiter zeigt, erstrecken sich von Einlaßöffnungen 19 in der vorderen Brennkammerstirnwand 8 bis in den Bereich oberhalb der Umlenkplatte 13 Rohrstücke 17, die am Ende je eine Auslaßdüse 18 haben. Durch diese Rohrstücke 17 wird sekundäre Verbrennungsluft in denjenigen Bereich oberhalb der Umlenkplatte 13 eingeleitet, in dem sich aufgrund des Abweiserstegs 14 an der Vorderkante 15 der Umlenkplatte 13 ein Wirbel der Verbrennungs- und Rauchgase bildet. Die Zufuhr der Sekundärluft ist durch Drehschieber 20 an den Einlaßöffnungen 19 in der Brennkammerstirnwand 8 steuerbar.

Eine wesentliche Ausführung für die Sekundärlufteinleitung zeigt Fig. 2. Hier sind die Düsen 18 für die Einleitung der Sekundärluft unmittelbar vor der Vorderkante 15 der Umlenkplatte 13 angeordnet, die nach rückwärts zum Rauchgasabzug 12 hin gerichtet sind. Allerdings sitzen die Düsen hier an Rohrabschnitten 21, die in die seitlichen Rohrbögen 2 eingeführt sind, um von dort erwärmte Konvektionsluft als Sekundärluft zu entnehmen. Innerhalb der Rohrbögen 2 besitzen die Rohrabschnitte 21 nach unten abgewinkelte Einlaßenden 22, die eine nach unten gerichtete Einlaßöffnung 23 jeweils haben. Mit den vorkragenden Innenabschnitten bilden die Rohrabschnitte 21 jeweils einen Düsenstock 24, der mehrere Düsen 18 oder Düsenöffnungen haben kann.

## Patentansprüche

1. Warmluftofen für feste Brennstoffe mit einer im wesentlichen zylindrischen, liegend angeordneten Brennkammer (1), deren Mantel zum Teil durch in Umfangsrichtung verlaufende sowie deckungsgleich hintereinander angeordnete Rohrbögen (2) gebildet wird, die oben und unten außenseitig überstehen und an ihren Ober- und Unterenden offen sind, und die Brennkammer (1) ferner an ihrer vorderen Stirnwand (8) eine Feuertür sowie (9) im oberen Bereich ihrer rückwärtigen Stirnwand (2) einen Rauchgasabzug (12) hat und eine Umlenkvorrichtung (13) aufweist, die sich von der rückwärtigen Brennkammerstirnwand (11) bis in den vorderen Brennkammerbereich hinein erstreckt, dadurch gekennzeichnet, daß vor oder oberhalb der Umlenkvorrichtung (13) Sekundärluft einleitende Düsen (18) angeordnet sind, welche an Rohrabschnitten (21) angeordnet sind, die mit ihren Einlaßenden (22) in zwei der beidseits der Brennkammer (1) angeordneten Rohrbögen (2) eingeführt sind.

2. Warmluftofen nach Anspruch 1, dadurch gekennzeichnet, daß die Einlaßenden (22) der Rohrabschnitte (21) innerhalb der Rohrbögen (2) nach unten abgewinkelt sind und eine nach unten liegende Einlaßöffnung (23) haben.

3. Warmluftofen nach Anspruch 2, dadurch gekennzeichnet, daß die Rohrstücke (17) bzw. die Rohrabschnitte (21) je einen Düsenstock (24) mit mehreren Düsen (18) bilden, der im wesentlichen horizontal in einer Querebene der Brennkammer (1) vor der Umlenkvorrichtung (13) angeordnet ist.

4. Warmluftofen nach einem der Ansprüche 1 bis 3, dadurch gekennzeichnet, daß die Öffnungen der Düsen (18) in Richtung zum Rauchgasabzug (12) hin angeordnet sind.

5. Warmluftofen nach einem der Ansprüche 1 bis 4, dadurch gekennzeichnet, daß die Umlenkvorrichtung (13) eine sich an den Brennkammermantel anschließende, sich bis in den vorderen Brennkammerbereich erstreckende und mit ihrer Vorderkante (15) eine Rauchgasüberleitungsöffnung (6) begrenzende Platte ist.

6. Warmluftofen nach Anspruch 5, dadurch gekennzeichnet, daß an oder nahe der Vorderkante (15) sowie parallel dazu an der Umlenkplatte (13) ein nach oben vorstehender Abweisersteg (14) angeordnet ist.

7. Warmluftofen nach Anspruch 6, dadurch gekennzeichnet, daß der Abweisersteg (14) an seiner zur Überleitungsöffnung (16) hin liegenden Vorderseite konkav gewölbt ist.

## Claims

1. Hot-air furnace for solid fuels having an essentially cylindrical combustion chamber (1), arranged in lying position, the shell casing of which is partially formed by pipe elbows (2) extending in the circumferential direction and arranged identically one after another, which pipe elbows project on the outside at the top and the bottom and are open at their upper and lower ends, and furthermore, the combustion chamber (1) has at its front end wall (8) a fire door and (9) in the upper region of its rear end wall (2) a flue gas extractor (12) and has a deflection device (13) which extends from the rear end wall (11) of the combustion chamber into the front region of the combustion chamber, characterized in that tuyeres (18), introducing secondary air, are arranged in front of or above the deflection device (13), which tuyeres are arranged on pipe sections (21) which are introduced with their inlet ends (22) into two of the pipe elbows (2) arranged on both sides of the combustion chamber (1).

2. Hot-air furnace according to Claim 1, characterized in that the inlet ends (22) of the pipe sections (21) are angled downwards inside the pipe elbows (2) and have an inlet opening (23) lying downwards.

3. Hot-air furnace according to Claim 2, characterized in that the pipe pieces (17) or the pipe sections (21) each form a tuyere stock (24) having a plurality of tuyeres (18) which tuyere stock is arranged essentially horizontally in a transverse plane of the combustion chamber (1) in front of the deflection device (13).

4. Hot-air furnace according to one of Claims 1 to 3, characterized in that the openings of the tuyeres (18) are arranged in the direction towards the flue gas extractor (12).

5. Hot-air furnace according to one of Claims 1 to 4, characterized in that the deflection device (13) is a plate which adjoins the shell casing of the combustion chamber, extends into the front region of the combustion chamber and bounds a flue gas conductor opening (6) with its front edge (15).

6. Hot-air furnace according to Claim 5, characterized in that a deflector bar (14), projecting upwards, is arranged at or near to the front edge (15) and parallel to the latter at the baffle plate (13).

7. Hot-air furnace according to Claim 6, characterized in that the deflector bar (14) has a concave curvature at its front side lying towards the conductor opening (16).

## Revendications

1. Poêle à chauffage d'air pour combustibles solides comportant une chambre de combustion (1) essentiellement cylindrique et disposée couchée, dont le manteau est formé partiellement par des tubes courbés (2), qui s'étendent dans le sens circonférentiel étant disposés en coïncidence les uns derrière les autres, et dépassent vers l'extérieur en haut ou en bas en présentant des extrémités supérieures et inférieures ouvertes, la chambre de combustion (1) étant équipée, en outre, d'une porte de chauffe du foyer (9), prévue dans sa paroi frontale antérieure (9) ainsi que d'un canal d'échappement de gaz de fumée (12), pratiqué dans sa paroi frontale postérieure (2) et d'un déflecteur (13) qui s'étend de la paroi frontale arrière (11) de la chambre de combustion jusque dans la zone antérieure de la chambre de combustion, caractérisé par le fait qu'en avant ou au-dessus du déflecteur (13) des buses (18) sont disposées, assurant l'admission d'air secondaire, lesquelles sont installées sur des tronçons de tubes (21), dont les extrémités d'admission (22) sont introduites dans deux des tubes courbés (2), disposés des deux côtés de la chambre de combustion (1).

2. Poêle à chauffage d'air selon revendication 1, caractérisé par le fait que les extrémités d'admission (22) des tronçons de tubes (21) sont coudées vers le bas, à l'intérieur des tubes courbés (2) et pourvues d'un orifice d'admission (23) dirigé vers le bas.

3. Poêle à chauffage d'air selon revendication 2, caractérisé par le fait que les pièces tubulaires (17), resp. les tronçons de tubes (21) forment chacun un porte-vent (24) avec plusieurs buses (18), lequel est disposé essentiellement dans le sens horizontal, dans un niveau transversal de la chambre de combustion (1), devant le déflecteur (13).

4. Poêle à chauffage d'air selon l'une des revendications de 1 à 3, caractérisé par le fait que les ouvertures des buses (18) sont disposées en direction du canal d'échappement des gaz de fumée (12).

5. Poêle à chauffage d'air selon l'une des revendications de 1 à 4, caractérisé par le fait que le déflecteur (13) consiste en une plaque, qui, faisant suite au manteau de la chambre de combustion et s'étendant jusque dans le secteur antérieur de la chambre de combustion, limite de son bord antérieur (15) un orifice de transition des gaz de fumée (6).

6. Poêle à chauffage d'air selon revendication 5, caractérisé par le fait que le déflecteur (13) est équipé d'un butoir (14), faisant saillie vers le haut, étant disposé sur le bord antérieur (15) ou à proximité, ainsi que parallèlement à celui-ci.

7. Poêle à chauffage d'air selon revendication 6, caractérisé par le fait que le côté antérieur du butoir (14), situé vers l'ouverture de transition (16), est concave.
